# EUROPÄISCHE PATENTSCHRIFT

(11) **EP 2 275 995 B1**
(45) Veröffentlichungstag und Bekanntmachung des Hinweises auf die Patenterteilung: **02.11.2011**
(21) Anmeldenummer: 09008896.4
(22) Anmeldetag: 08.07.2009
(51) Int. Cl.: G07B 15/00

(54) **System zur Benutzung von Parkflächen und Verfahren zum Betreiben des Systems**
System for using parking areas and method of operating the system
Système d'utilisation de places de stationnement et procédé de fonctionnement du système

(43) Veröffentlichungstag der Anmeldung: 19.01.2011
(73) Patentinhaber: SkiData AG, 5083 Grödig/Salzburg (AT)
(72) Erfinder: Wass, Clemens, Dr., 5020 Salzburg (AT)
(74) Vertreter: Karakatsanis, Georgios

(56) Entgegenhaltungen:
- EP-A1- 1 278 163
- EP-A1- 1 713 046
- DE-A1-102007 022 461
- DE-A1-102007 059 816
- DE-U1-202005 004 357
- US-A1- 2006 015 398
- US-A1- 2008 114 675
- US-B1- 6 725 202

## Beschreibung

Die vorliegende Erfindung bezieht sich auf ein System zur Benutzung von Parkflächen gemäß dem Oberbegriff des Patentanspruchs 1. Des weiteren bezieht sich die Erfindung auf ein Verfahren zum Betreiben des erfindungsgemäßen Systems.

Aus dem Stand der Technik ist bekannt, zur Benutzung von Parkflächen Zutrittskontrollvorrichtungen zu verwenden, welche eine Parkschranke aufweisen. Hierbei wird einem Fahrzeug Auslass gewährt, wenn die der Parkzeit entsprechende Summe bezahlt worden ist.

Viele aus dem Stand der Technik bekannte Systeme zur Benutzung von Parkflächen sind aufgrund der Notwendigkeit von Parkschranken mit erhöhtem Betriebs- und Wartungskosten verbunden.

Aus dem Stand der Technik sind Systeme zur Benutzung von Parkflächen bekannt, welche Mittel zur Erfassung und Identifizierung eines Fahrzeugs umfassen, durch die in einer Einrichtung des Fahrzeugs abgelegte Daten zur Identifizierung des Fahrzeugs berührungslos auslesbar oder an die Mittel zur Erfassung und Identifizierung eines auf einer Parkfläche abgestellten Fahrzeugs berührungslos übertragbar sind.

Aus der DE 20 2005 004557 U1 ist die Verwendung von aktiven Transpondern in einem Fahrzeug bekannt, wobei die RFID-Transponder kontinuierlich ein Signal senden, das von einem Lesegerät eines Parkhauses empfangen wird, wobei wenn das Fahrzeug den gebührenpflichtigen Parkplatz verlässt, das Lesegerät kein Signal mehr empfängt, wodurch die Parkdauer ermittelt werden kann. Hierbei wird zum Zweck der Entrichtung der Parkgebühren ein virtuelles Konto des Transponderbesitzers belastet.

Ferner geht aus der EP 1 713 046 A1 ein RFID-System zur Kommunikation mit einem Computer eines Fahrzeugs hervor, wobei der Computer des Fahrzeugs mit einem RFID-System verbunden sein kann, welches wiederum mit RFID-Transpondern kommunizieren kann, um Daten zur Erfassung des Fahrzeugs zu übermitteln. Hierbei kann ein derartiger Transponder in einem Parkhaus vorgesehen sein, um die Abwicklung der Bezahlung der Parkgebühren über ein virtuelles Parkkonto des Fahrzeugbenutzers Besitzers zu ermöglichen.

Im Rahmen der US 2008/114675 A1 ist ein System zur Entrichtung von Parkgebühren offenbart, bei dem eine Parkuhr, beispielsweise mittels RFID, mit einem mobilen Gerät des Benutzers eines Fahrzeugs verbunden wird, um die Entrichtung der Parkgebühren über ein bei einem Telekommunikationsprovider geführtes Konto des Benutzers zu ermöglichen. Die Erfassung eines auf einer Parkfläche abgestellten Fahrzeugs ist durch das System gemäß der US 2008/114675 A1 nicht durchführbar.

Durch die im Stand der Technik beschriebene Verwendung eines Kontos, welches einem in einem RFID-Tag oder in einem aktiven Transponder enthaltenen Identifizierungscode zugeordnet ist, ist zur Benutzung von Parkflächen eine vorherige Registrierung des aktiven Transponders bzw. des RFID-Tags zwingend erforderlich.

Der vorliegenden Erfindung liegt die Aufgabe zugrunde, ein System zur Benutzung von Parkflächen anzugeben, welches die Erfassung der parkenden Fahrzeuge und die Abwicklung der der Parkdauer entsprechenden Bezahlung auf einfache Weise und ohne die Notwendigkeit von Parkschranken ermöglicht. Ein weiteres Ziel der Erfindung ist es, ein Verfahren zum Betreiben des erfindungsgemäßen Systems anzugeben.

Diese Aufgabe wird für ein System zur Benutzung von Parkflächen durch die Merkmale des Patentanspruchs 1 gelöst. Ein Verfahren zum Betreiben des erfindungsgemäßen Systems ist Gegenstand der unabhängigen Patentansprüche 8 und 9. Weitere erfindungsgemäße Ausgestaltungen und Vorteile gehen aus den entsprechenden Unteransprüchen hervor.

Demnach wird ein System zur Benutzung von Parkflächen vorgeschlagen, welches Mittel zur Erfassung und Identifizierung eines auf einer Parkfläche abgestellten Fahrzeugs umfasst, durch die in einer Einrichtung des Fahrzeugs abgelegte Daten zur Identifizierung des Fahrzeugs berührungslos auslesbar oder an die Mittel zur Erfassung und Identifizierung eines auf einer Parkfläche abgestellten Fahrzeugs berührungslos übertragbar sind, wobei die Daten zur Identifizierung des Fahrzeugs eine Identifizierung des Halters bzw. des Benutzers des Fahrzeugs ermöglichen.

Das erfindungsgemäße System umfasst ferner Mittel zur Herstellung einer Verbindung mit einem im Fahrzeug vorgesehenen Computer und/oder mit einem tragbaren Gerät bzw. einem Mobiltelefon des Fahrzeugbenutzers, durch die an das tragbare Gerät bzw. an das Mobiltelefon des Benutzers ein Internetlink übermittelbar ist, welcher beim Verlassen der Parkfläche nach Beendigung der Parkzeit aktiviert wird, um die entsprechenden Parkgebühren zu entrichten, wobei die Entrichtung der Parkgebühren über im tragbaren Gerät bzw. im Mobiltelefon gespeicherten Kreditkarten- oder Bankverbindungsdaten erfolgt.

Die Mittel zur Erfassung und Identifizierung eines auf einer Parkfläche abgestellten Fahrzeugs sind als RFID-Leseeinrichtungen, welche nach einer RFID-Interaktion mit einem an einer geeigneten Stelle des Fahrzeugs angebrachten RFID-Tag, die auf dem RFID-Tag abgelegten Daten zur Identifizierung des Fahrzeugs auslesen und speichern oder als Einrichtungen zur Herstellung einer drahtlosen Netzwerkverbindung ausgeführt, über die eine drahtlose Dletzwerkverbindung mit einer im Fahrzeug vorgesehenen Einrichtung zur Herstellung einer drahtlosen Netzwerkverbindung zum Auslesen und Speichern der in einem Computer oder in einem elektronischen Gerät des Fahrzeugs abgelegten Daten zur Identifizierung des Fahrzeugs herstellbar ist.

Erfindungsgemäß kann von den Mitteln zur Herstellung einer Verbindung mit einem tragbaren Gerät bzw. einem Mobiltelefon des Fahrzeugbenutzers an das tragbare Gerät bzw. an das Mobiltelefon über eine Email oder eine SMS ein Internetlink übermittelt werden, der beim Verlassen der Parkfläche nach Beendigung der Parkzeit aktiviert wird, um die entsprechenden Parkgebühren menügesteuert zu entrichten. In diesem Fall kann die Entrichtung der Parkgebühren über im tragbaren Gerät bzw. im Mobiltelefon gespeicherten Kreditkarten- oder Bankverbindungsdaten erfolgen.

Die Daten zur Identifizierung des Fahrzeugs, die im RFID-Tag abgelegt sind, umfassen vorzugsweise das Kennzeichen des Fahrzeugs, die Seriennummer des Fahrzeugs und/oder eine weitere dem Fahrzeug eindeutig zugeordnete und das Fahrzeug eindeutig identifizierende Nummer und/oder Buchstabenkombination.

Des weiteren wird im Rahmen einer vorteilhaften Weiterbildung der Erfindung mittels der RFID-Interaktion zwischen der RFID-Leseeinrichtung und dem RFID-Tag die Telefonnummer eines tragbaren Gerätes des Benutzers und/oder eine mobil abrufbare (d.h. mittels eines tragbaren Gerätes bzw. Mobiltelefons abrufbare) Email - Adresse des Benutzers an die Leseeinrichtung übermittelt.

Gemäß einer Ausgestaltung der Erfindung kann vorgesehen sein, dass der Benutzer des Fahrzeugs im Rahmen einer Registrierung beim Betreiber der Parkflächen die Telefonnummer seines tragbaren Geräts bzw. seines Mobiltelefons und/oder eine mobil abrufbare Email - Adresse angibt, so dass die Telefonnummer und/oder die Email - Adresse anhand der im System des Betreibers abgelegten Daten zur Identifizierung des Fahrzeugs und der von den Mitteln zur Identifizierung eines auf einer Parkfläche abgestellten Fahrzeugs erfassten Daten ermittelbar ist. In diesem Fall kann der Benutzer des Fahrzeugs auch seine Kreditkarten- oder Bankverbindungsdaten angeben, um auf diese Weise den Vorgang der Bezahlung der anfallenden Parkgebühren zu vereinfachen und eine Übermittlung dieser Daten auf andere Art und Weise zu vermeiden.

Alternativ dazu kann bei Beendigung der Parkzeit an das tragbare Gerät bzw. das Mobiltelefon des Benutzers eine Buchstaben- und/oder Zahlenkombination übermittelt werden, welche dem Fahrzeug eindeutig zugeordnet ist, und die an einen Kassenautomaten eingegeben wird, um die der Parkzeit des Fahrzeugs entsprechenden Parkgebühren anzuzeigen. Diese Gebühren können anschließend auf herkömmliche Art und Weise, beispielsweise mittels einer EC- oder Kreditkarte oder auch mittels einer Barzahlung beglichen werden.

Ferner ist es gemäß der Erfindung möglich, dass bei Beendigung der Parkzeit von den Mitteln zur Herstellung einer Verbindung mit einem tragbaren Gerät bzw. mit einem Mobiltelefon des Benutzers an das tragbare Gerät bzw. an das Mobiltelefon über eine Email oder eine SMS bzw. MMS ein ein- oder zweidimensionaler Barcode übermittelt wird, welcher von einem Parkautomaten auslesbar ist, um die zu entrichtenden Gebühren zu ermitteln. Auch in diesem Fall kann die Bezahlung der Gebühren auf herkömmliche Art und Weise oder über im tragbaren Gerät bzw. im Mobiltelefon gespeicherten Kreditkarten- oder Bankverbindungsdaten erfolgen.

Gemäß einer weiteren Ausführungsform der Erfindung sind die Mittel zur Erfassung und Identifizierung des auf einer Parkfläche abgestellten Fahrzeugs als Einrichtungen zur Herstellung einer drahtlosen Netzwerkverbindung, beispielsweise als WLAN-Einrichtungen ausgeführt, welche mit einer im Fahrzeug vorgesehenen Einrichtung zur Herstellung einer drahtlosen Netzwerkverbindung bzw. einer WLAN-Einrichtung des Fahrzeugs eine Verbindung herstellen können, über die das in einem Computer oder in einem elektronischen Gerät des Fahrzeugs gespeicherte Kennzeichen des Fahrzeugs, die Seriennummer des Fahrzeugs und/oder eine weitere dem Fahrzeug eindeutig zugeordnete und das Fahrzeug eindeutig identifizierende Zahlen- und/oder Buchstabenkombination an die Mittel zur Identifizierung des Fahrzeugs berührungslos übermittelt werden. Diese Daten werden an einen Server des Systems weitergeleitet.

Gemäß einer vorteilhaften Weiterbildung der Erfindung können die Einrichtungen zur Herstellung einer drahtlosen Netzwerkverbindung als Einrichtungen ausgeführt sein, die im Rahmen der "Car-to-Car"-Kommunikation eingesetzt werden. Dadurch entsteht der Vorteil, dass bei Fahrzeugen, die diese Einrichtung ohnehin aufweisen, keine zusätzlichen Einrichtungen erforderlich sind, um eine Erfassung und Identifizierung mittels des erfindungsgemäßen Systems zu ermöglichen.

Analog zu der oben beschriebenen Vorgehensweise kann erfindungsgemäß vorgesehen sein, dass mittels der drahtlosen Netzwerkverbindung die Telefonnummer eines tragbaren Geräts des Benutzers, beispielsweise eines Mobiltelefons und/oder eine mobil abrufbare Email - Adresse des Benutzers an die Mittel zur Identifizierung des Fahrzeugs übertragen wird, um die Abwicklung der Bezahlung der Parkgebühren, wie oben beschreiben, zu ermöglichen.

Die drahtlose Netzwerkverbindung kann beispielsweise auch eine UMTS-Verbindung oder eine Bluetooth - Verbindung sein.

Durch die erfindungsgemäße Konzeption der eindeutigen Identifizierung des auf einer Parkfläche abgestellten Fahrzeugs entfällt die Notwendigkeit von Zugangskontrollvorrichtungen, beispielsweise von Parkschranken, da die zur Identifizierung des Fahrzeugs und des Fahrzeughalters erforderlichen Informationen an das System übertragen werden, was eine Bezahlung der Parkgebühren auch nach Verlassen der Parkfläche ermöglicht. Die Parkflächen können beispielsweise Parkflächen in einem Parkhaus oder Parkflächen auf der Strasse sein.

Hierbei kann gemäß der Erfindung vorgesehen sein, dass die Bezahlung der Parkgebühren durch das Versenden einer entsprechenden Rechnung auf herkömmliche Art und Weise erfolgt. Die Anschrift des Fahrzeugbenutzers kann im Rahmen einer Registrierung in das System eingegeben werden oder anhand der Zulassungsdaten des Fahrzeugs ermittelt werden.

Des weiteren kann gemäß einer Weiterbildung der Erfindung die Entrichtung der Parkgebühr nach erfolgter Identifizierung des Fahrzeugs automatisiert ohne weiteres Zutun des Benutzers erfolgen, was insbesondere bei Dauerparkern bzw. bei wiederkehrender Nutzung vorteilhaft ist. Hierbei kann die Bestätigung der Bezahlung oder die Bestätigung des Abrechnungsbeginns optional vorgesehen sein. Die zur automatisierten Entrichtung der Parkgebühr benötigten Daten des Benutzers werden vorzugsweise anhand der im System des Betreibers im Rahmen einer Registrierung des Benutzers abgelegten Daten ermittelt.

Im Rahmen einer Weiterbildung der Erfindung kann vorgesehen sein, dass das System zur Benutzung von Parkflächen als Mittel zur Erfassung bzw. Identifizierung des auf einer Parkfläche abgestellten Fahrzeugs zusätzlich Mittel zur Kennzeichenerfassung umfasst, wodurch die von den weiteren Mitteln zur Identifizierung des Fahrzeugs gelieferten Daten überprüft werden können.

Ferner kann vorgesehen sein, dass das erfindungsgemäße System für jede Parkfläche oder für eine Gruppe von Parkflächen zumindest einen Sensor zur Detektion eines Fahrzeugs aufweist. Dieser Sensor kann beispielsweise als optischer Sensor, als Erdmagnetfeldsensor, als Ultraschallsensor oder als Induktionsschleife ausgeführt sein. Dadurch können zum einen die Mittel zur Identifizierung eines Fahrzeugs aktiviert werden, wenn ein Fahrzeug detektiert wird und zum anderen kann eine optische und/oder akustische Warnung ausgegeben werden, wenn ein Fahrzeug die Parkfläche verlässt, ohne dass die Parkgebühren entrichtet worden sind oder wenn ein Fahrzeug nicht identifiziert werden kann.

Gemäß der Erfindung können für den Fall, dass ein identifiziertes Fahrzeug die Parkfläche verlässt, ohne dass die Parkgebühren entrichtet worden sind, die Daten des Fahrzeugs bzw. des Halters des Fahrzeugs zur weiteren Verfolgung herangezogen werden. Dadurch kann beispielsweise die händische Ausstellung eines Strafzettels direkt beim Fahrzeug entfallen, und durch einen automatisiert ausgestellten Strafzettel in elektronischer Form oder in Papierform ersetzt werden.

Gemäß einer Weiterbildung der Erfindung können durch das hier vorgestellte System zur Benutzung von Parkflächen auch weitere Dienstleistungen betreffend ein parkendes Fahrzeug erfasst werden, insbesondere die Stromversorgung eines Elektrofahrzeugs. Hierbei kann die Bezahlung der den weiteren Dienstleistungen entsprechenden Gebühren in einem Schritt mit der Bezahlung der Parkgebühren, wie oben beschrieben, erfolgen.

## Patentansprüche

1. System zur Benutzung von Parkflächen umfassend Mittel zur Erfassung und Identifizierung eines auf einer Parkfläche abgestellten Fahrzeugs, durch die in einer Einrichtung des Fahrzeugs abgelegte Daten zur Identifizierung des Fahrzeugs berührungslos auslesbar oder an die Mittel zur Erfassung und Identifizierung eines auf einer Parkfläche abgestellten Fahrzeugs berührungslos übertragbar sind, wobei die Daten zur Identifizierung des Fahrzeugs eine Identifizierung des Halters bzw. des Benutzers des Fahrzeugs ermöglichen, **dadurch gekennzeichnet, dass** es Mittel zur Herstellung einer Verbindung mit einem im Fahrzeug vorgesehenen Computer und/oder mit einem tragbaren Gerät bzw. einem Mobiltelefon des Fahrzeugbenutzers umfasst, durch die an das tragbare Gerät bzw. an das Mobiltelefon des Benutzers ein Internetlink übermittelbar ist, welcher beim Verlassen der Parkfläche nach Beendigung der Parkzeit aktiviert wird, um die entsprechenden Parkgebühren zu entrichten, wobei die Entrichtung der Parkgebühren über im tragbaren Gerät bzw. im Mobiltelefon gespeicherten Kreditkarten- oder Bankverbindungsdaten erfolgt, wobei die Mittel zur Erfassung und Identifizierung eines auf einer Parkfläche abgestellten Fahrzeugs als RFID-Leseeinrichtungen, welche nach einer RFID-Interaktion mit einem an einer geeigneten Stelle des Fahrzeugs angebrachten RFID-Tag, die auf dem RFID-Tag abgelegten Daten zur Identifizierung des Fahrzeugs auslesen und speichern oder als Einrichtungen zur Herstellung einer drahtlosen Netzwerkverbindung ausgeführt sind, über die eine drahtlose Netzwerkverbindung mit einer im Fahrzeug vorgesehenen Einrichtung zur Herstellung einer drahtlosen Netzwerkverbindung zum Auslesen und Speichern der in einem Computer oder in einem elektronischen Gerät des Fahrzeugs abgelegten Daten zur Identifizierung des Fahrzeugs herstellbar ist.

2. System zur Benutzung von Parkflächen, nach Anspruch 1, **dadurch gekennzeichnet, dass** die Daten zur Identifizierung des Fahrzeugs, das Kennzeichen des Fahrzeugs, die Seriennummer des Fahrzeugs und/oder eine weitere dem Fahrzeug eindeutig zugeordnete und das Fahrzeug eindeutig identifizierende Nummer und/oder Buchstabenkombination umfassen.

3. System zur Benutzung von Parkflächen, nach Anspruch 2, **dadurch gekennzeichnet, dass** die Daten zur Identifizierung des Fahrzeugs zusätzlich die Telefonnummer eines tragbaren Gerätes des Benutzers und/oder eine mobil abrufbare Email - Adresse des Benutzers umfassen.

4. System zur Benutzung von Parkflächen, nach einem der vorangehenden Ansprüche, **dadurch gekennzeichnet, dass** es als Mittel zur Erfassung bzw. Identifizierung des auf einer Parkfläche abgestellten Fahrzeugs zusätzlich Mittel zur Kennzeichenerfassung umfasst, wodurch die von den weiteren Mitteln zur Identifizierung des Fahrzeugs gelieferten Daten überprüft werden können.

5. System zur Benutzung von Parkflächen, nach einem der vorangehenden Ansprüche, **dadurch gekennzeichnet, dass** es für jede Parkfläche oder eine Gruppe von Parkflächen zumindest einen Sensor zur Detektion eines Fahrzeugs aufweist, der als optischer Sensor, als Erdmagnetfeldsensor, als Ultraschallsensor oder als Induktionsschleife ausgeführt sein kann, wobei die Mittel zur Identifizierung eines Fahrzeugs aktivierbar sind, wenn ein Fahrzeug vom Sensor detektiert wird und wobei eine optische und/oder akustische Warnung ausgegeben
werden kann, wenn ein Fahrzeug die Parkfläche verlässt, ohne dass die Parkgebühren entrichtet worden sind oder wenn ein Fahrzeug vom System nicht identifiziert werden kann.

6. Verfahren zum Betreiben eines Systems zur Benutzung von Parkflächen, insbesondere eines Systems nach einem der Ansprüche 1 bis 5, wobei beim Abstellen des Fahrzeugs auf einer Parkfläche durch Mittel zur Erfassung und Identifizierung eines auf einer Parkfläche abgestellten Fahrzeugs die in einer Einrichtung des Fahrzeugs abgelegten Daten zur Identifizierung des Fahrzeugs berührungslos ausgelesen bzw. an die Mittel zur Erfassung und Identifizierung eines auf einer Parkfläche abgestellten Fahrzeugs berührungslos übermittelt werden, wobei die Daten an einen Server des Systems weitergeleitet werden und eine Identifizierung des Halters bzw. des Benutzers des Fahrzeugs ermöglichen, wobei die Daten zur Identifizierung des Fahrzeugs das Kennzeichen des Fahrzeugs, die Seriennummer des Fahrzeugs und/oder eine weitere dem Fahrzeug eindeutig zugeordnete und das Fahrzeug eindeutig identifizierende Nummer und/oder Buchstabenkombination und optional die Telefonnummer eines tragbaren Gerätes des Benutzers oder eine mobil abrufbare Email - Adresse des Benutzers umfassen, wobei für den Fall, dass die Daten zur Identifizierung des Fahrzeugs die Telefonnummer eines tragbaren Gerätes des Benutzers oder eine mobil abrufbare Email - Adresse des Benutzers nicht umfassen, die Telefonnummer und/oder die Email - Adresse anhand der von den Mitteln zur Identifizierung eines auf einer Parkfläche abgestellten Fahrzeugs ausgelesenen Daten und der im System des Betreibers im Rahmen einer Registrierung des Benutzers abgelegten Daten zur Identifizierung des Fahrzeugs, die auch die Telefonnummer und/oder die Email - Adresse umfassen, ermittelbar ist und wobei von den Mitteln zur Herstellung einer Verbindung mit einem tragbaren Gerät bzw. einem Mobiltelefon des Fahrzeugbenutzers an das tragbare Gerät bzw. an das Mobiltelefon des Benutzers über eine Email oder eine SMS ein Internetlink übermittelt wird, der beim Verlassen der Parkfläche nach Beendigung der Parkzeit aktiviert wird, um die entsprechenden Parkgebühren menügesteuert zu entrichten, wobei die Entrichtung der Parkgebühren über im tragbaren Gerät bzw. im Mobiltelefon gespeicherten Kreditkarten- oder Bankverbindungsdaten erfolgen kann.

7. Verfahren zum Betreiben eines Systems zur Benutzung von Parkflächen, insbesondere eines Systems nach einem der Ansprüche 1 bis 5, wobei beim Abstellen des Fahrzeugs auf einer Parkfläche durch Mittel zur Erfassung und Identifizierung eines auf einer Parkfläche abgestellten Fahrzeugs die in einer Einrichtung des Fahrzeugs abgelegten Daten zur Identifizierung des Fahrzeugs berührungslos ausgelesen bzw. an die Mittel zur Erfassung und Identifizierung eines auf einer Parkfläche abgestellten Fahrzeugs berührungslos übermittelt werden, wobei die Daten an einen Server des Systems weitergeleitet werden und eine Identifizierung des Halters bzw. des Benutzers des Fahrzeugs ermöglichen, wobei die Daten zur Identifizierung des Fahrzeugs das Kennzeichen des Fahrzeugs, die Seriennummer des Fahrzeugs und/oder eine weitere dem Fahrzeug eindeutig zugeordnete und das Fahrzeug eindeutig identifizierende Nummer und/oder Buchstabenkombination und optional die Telefonnummer eines tragbaren Gerätes des Benutzers oder eine mobil abrufbare Email - Adresse des Benutzers umfassen, wobei für den Fall, dass die Daten zur Identifizierung des Fahrzeugs die Telefonnummer eines tragbaren Gerätes des Benutzers oder eine mobil abrufbare Email - Adresse des Benutzers nicht umfassen, die Telefonnummer und/oder die Email - Adresse anhand der von den Mitteln zur Identifizierung eines auf einer Parkfläche abgestellten Fahrzeugs ausgelesenen Daten und der im System des Betreibers im Rahmen einer Registrierung des Benutzers abgelegten Daten zur Identifizierung des Fahrzeugs, die auch die Telefonnummer und/oder die Email - Adresse umfassen, ermittelbar ist und wobei von den Mitteln zur Herstellung einer Verbindung mit einem tragbaren Gerät bzw. einem Mobiltelefon des Fahrzeugbenutzers an das tragbare Gerät bzw. an das Mobiltelefon des Benutzers über eine Email oder eine SMS eine Buchstaben- und/oder Zahlenkombination übermittelt wird, welche dem Fahrzeug eindeutig zugeordnet ist und die an einen Kassenautomaten eingegeben wird, um die der Parkzeit des Fahrzeugs entsprechenden Parkgebühren anzuzeigen, wobei die Gebühren anschließend auf herkömmliche Art und Weise mittels einer EC- oder Kreditkarte oder auch mittels einer Barzahlung beglichen werden können.

## Claims

1. A system for using parking lots, comprising means for detecting the presence of and identifying a vehicle stationed on a parking lot and configured for the non-contacting reading out of vehicle identifying data stored in vehicle-associated means or for the non-contacting communication thereof to said means for detecting the presence of and identifying a parked vehicle, said vehicle-identifying data making possible the identification of the owner or user of said vehicle, **characterized by** comprising means for establishing a connection with a computer inside the vehicle and/or with a portable device or a mobile telephone of the vehicle user's, said connection adapted to communicate to said portable device or mobile telephone of said user's an Internet link to be activated when the parking lot is vacated at the end of the parking period so as to pay the corresponding parking fee, with payment of the parking fee effected using credit card or bank data stored in said portable device or a mobile telephone, and with said means for detecting the presence of and identifying a parked vehicle being configured as RFID read-out means adapted to read and memorize the vehicle identification data stored on said RFID tag following RFID interaction with an RFID tag located at a suitable location on the vehicle, or configured as wireless network connection means by which a wireless network connection may be set up for reading out and storing the vehicle identification data memorized in a computer or in electronics inside the vehicle.

2. System for using parking lots as claimed in claim 1, **characterized in that** said vehicle identification data comprise the vehicle's license plate number, its serial number and/or another numeral and/or combination of characters which is uniquely associated with and identifies said vehicle.

3. System for using parking lots as claimed in claim 2, **characterized in that** said vehicle identification data additionally comprise the telephone number of a portable device of the user's and/or an email address of the user's and adapted for mobile call-up.

4. System for using parking lots as claimed in any one of the preceding claims, **characterized by** comprising as means for detecting the presence of and identifying the vehicle stationed on a parking lot additional means for detecting the license plate number thereof, whereby the vehicle identification data provided by said additional means may be verified.

5. System for using parking lots as claimed in any one of the preceding claims, **characterized in that** it comprises for each parking lot or group of parking lots at least one sensor for detecting the presence of a vehicle, said sensor configured as a geomagnetic field sensor, an ultrasonic sensor or as an induction loop, with said vehicle identification means being activatable in response to the detection of a vehicle by said sensor, and with means being provided for issuing an optical and/or acoustic alert if a vehicle vacates the parking lot without the parking fees having been paid or if a vehicle cannot be identified by the system.

6. A method of operating a system for using parking lots, and especially a system according to any one of claims 1 to 5, wherein, when the vehicle is stationed on a parking lot, means for detecting and identifying a vehicle on a parking lot operate to communicate in a non-contacting manner the data stored in means inside the vehicle for identifying the vehicle or to communicate such data to said means for detecting and identifying a parked vehicle, respectively, with said data being passed on to a system-associated server to enable the vehicle's holder or user to be identified, and wherein said vehicle identification data comprising the license plate number of the vehicle, its serial number and/or another numeral and/or character combination uniquely identifying said vehicle and optionally also including the telephone number of a portable device of the user's or an email address of the user's as may be called up wirelessly, wherein, in the event that the vehicle identification data do not include the telephone number of a portable device of the user's or an email address of the user's which may be called up wirelessly, such telephone number or email address of the user's, as may be called up wirelessly, may be ascertained from the data read out by said means for identifying a parked vehicle and from the vehicle identification data stored in the operator's system during vehicle user registration, which data may include said telephone number and/or email address, and wherein said means for establishing a connection to a portable device or mobile telephone of the vehicle user's communicate to said portable unit or the mobile telephone of the user's via an email or an SMS message an Internet link which, as the parking lot is vacated at the end of the parking time, is activated for payment of the parking fee under menu control, with such payment of parking fees effected via credit card or bank data stored in said portable device or mobile telephone.

7. Method of operating a parking lot utilization system, and especially a system as claimed in any one of claims 1 to 5, wherein, as the vehicle is stationed on a parking lot, means for detecting and identifying a parked vehicle, operate to wirelessly communicate vehicle identification data stored inside the vehicle and read out in a non-contacting manner and to communicate them wirelessly to said means for detecting and identifying a vehicle stationed on a parking lot, and wherein said data are passed on to a system server and enable the holder or user of the vehicle to be identified, with said vehicle identification data including the license plate number of the vehicle, its serial number and/or another numeral and/or combination of characters uniquely associated with the vehicle and, optionally, the telephone number of a portable device of the user's or an email address of the user's, as may be called up wirelessly, wherein, in the event that the vehicle identifying data do not include the telephone number of a portable device or the user's or an email address of the user's which may be called up wirelessly, said telephone number and/or email address may be ascertained from said data read out by said means for identifying a parked vehicle and from said vehicle identification data stored in the operator system upon user registration, which may include said telephone number and/or email adress, and wherein said means for establishing a connection to a portable device or mobile telephone of the vehicle user's operate to communicate to said portable device or mobile telephone of the user's via an email or an SMS message a combination of numerals and/or characters which is uniquely associated with the vehicle and entered at an automated pay station so as to display the parking fees corresponding to the vehicle's parking time, which fees may then by paid in a conventional manner by cash or an EC or credit card.

## Revendications

1. Système pour l'utilisation de places de stationnement comprenant des moyens pour détecter et identifier un véhicule garé sur une place de stationnement, par lesquels les données enregistrées dans un dispositif du véhicule pour l'identification du véhicule peuvent être lues sans contact ou transmises sans contact aux moyens pour détecter et identifier un véhicule garé sur une place de stationnement, les données pour l'identification du véhicule permettant une identification du propriétaire ou de l'utilisateur du véhicule, **caractérisé en ce qu'**il comprend des moyens pour établir une communication avec un ordinateur prévu dans le véhicule et/ou avec un appareil portable ou un téléphone mobile de l'utilisateur du véhicule, qui peuvent établir une liaison par Internet avec l'appareil portable ou le téléphone mobile de l'utilisateur, laquelle est activée à la sortie de la place de stationnement après la fin de la durée de stationnement afin de payer les droits de stationnement correspondants, le paiement des droits de stationnement étant réalisé à l'aide de données de carte de crédit ou de connexion à une banque enregistrées dans l'appareil portable ou le téléphone mobile, les moyens pour détecter et identifier un véhicule stationnant sur une place de stationnement étant réalisés comme des dispositifs de lecture RFID qui, après une interaction RFID avec une puce RFID appliquée à un endroit approprié du véhicule, lisent les données d'identification du véhicule enregistrée sur la puce RFID et les mémorisent, ou comme des dispositifs destinés à établir une communication par réseau sans fil par laquelle une communication par réseau sans fil peut être établie avec un dispositif prévu dans le véhicule pour établir une communication par réseau sans fil afin de lire et d'enregistrer les données enregistrées dans un ordinateur ou un appareil électronique du véhicule pour l'identification du véhicule.

2. Système pour l'utilisation de places de stationnement selon la revendication 1, **caractérisé en ce que** les données pour l'identification du véhicule comprennent l'immatriculation du véhicule, le numéro de série du véhicule et/ou un autre numéro et/ou combinaison de lettres associés sans équivoque au véhicule et identifiant le véhicule sans équivoque.

3. Système pour l'utilisation de places de stationnement selon la revendication 2, **caractérisé en ce que** les données pour l'identification du véhicule comprennent en outre le numéro de téléphone d'un appareil portable de l'utilisateur et/ou une adresse de courrier électronique mobile de l'utilisateur.

4. Système pour l'utilisation de places de stationnement selon l'une des revendications précédentes, **caractérisé en ce qu'**il comprend en outre, comme moyens pour détecter ou identifier le véhicule garé sur une place de stationnement, des moyens de détection de l'immatriculation grâce auxquels les données fournies par les autres moyens d'identification du véhicule peuvent être vérifiées.

5. Système pour l'utilisation de places de stationnement selon l'une des revendications précédentes, **caractérisé en ce que** chaque place de stationnement ou groupe de place de stationnement présente au moins un capteur pour la détection d'un véhicule qui peut être réalisé comme un capteur optique, un capteur de champ magnétique terrestre, un capteur à ultrasons ou une boucle à induction, dans lequel les moyens pour l'identification d'un véhicule peuvent être activés quand un véhicule est détecté par le capteur, et dans lequel un avertissement visuel et/ou sonore peut être émis quand un véhicule quitte la place de stationnement sans que les droits de stationnement aient été payés ou quand un véhicule ne peut pas être identifié par le système.

6. Procédé pour l'exploitation d'un système pour l'utilisation de places de stationnement, en particulier d'un système selon l'une des revendications 1 à 5, dans lequel, lors du garage d'un véhicule sur une place de stationnement, les données d'identification du véhicule enregistrées dans un dispositif du véhicule sont lues sans contact par des moyens pour détecter et identifier un véhicule garé sur une place de stationnement ou transmises sans contact aux moyens pour détecter et identifier un véhicule garé sur une place de stationnement, les données étant transmises à un serveur du système et permettant une identification du propriétaire ou de l'utilisateur du véhicule, les données pour l'identification du véhicule comprenant l'immatriculation du véhicule, le numéro de série du véhicule et/ou un autre numéro ou combinaison de lettres associé sans équivoque au véhicule et identifiant sans équivoque le véhicule et facultativement le numéro de téléphone d'un appareil portable de l'utilisateur ou une adresse de courrier électronique mobile de l'utilisateur, dans lequel, si les données pour l'identification du véhicule ne comprennent pas le numéro de téléphone d'un appareil portable de l'utilisateur ou une adresse de courrier électronique mobile de l'utilisateur, le numéro de téléphone
et/ou l'adresse de courrier électronique peuvent être déterminés à l'aide des données lues par les moyens pour l'identification d'un véhicule garé sur une place de stationnement et des données pour l'identification du véhicule enregistrées dans le système de l'exploitant dans le cadre d'une inscription de l'utilisateur et qui comprennent aussi le numéro de téléphone et/ou l'adresse électronique, et dans lequel les moyens pour établir une communication avec un appareil portable de l'utilisateur ou un téléphone portable de l'utilisateur du véhicule transmettent un lien à Internet à l'appareil portable ou au téléphone portable de l'utilisateur à l'aide d'un message électronique ou d'un SMS, lequel lien est activé lors de la sortie de la place de stationnement à la fin du temps de stationnement en vue du paiement des droits de stationnement correspondants avec un guidage par menu, le paiement des droits de stationnement pouvant être réalisé à l'aide de données de carte de crédit ou de connexion à une banque enregistrées dans l'appareil portable ou dans le téléphone portable.

7. Procédé pour l'exploitation d'un système pour l'utilisation de places de stationnement, en particulier d'un système selon l'une des revendications 1 à 5, dans lequel lors du garage d'un véhicule sur une place de stationnement, les données d'identification du véhicule enregistrées dans un dispositif du véhicule sont lues sans contact par des moyens pour détecter et identifier un véhicule garé sur une place de stationnement ou transmises sans contact aux moyens pour détecter et identifier un véhicule garé sur une place de stationnement, les données étant transmises à un serveur du système et permettant une identification du propriétaire ou de l'utilisateur du véhicule, les données pour l'identification du véhicule comprenant l'immatriculation du véhicule, le numéro de série du véhicule et/ou un autre numéro ou combinaison de lettres associé sans équivoque au véhicule et identifiant sans équivoque le véhicule et facultativement le numéro de téléphone d'un appareil portable de l'utilisateur ou une adresse de courrier électronique mobile de l'utilisateur, dans lequel, si les données pour l'identification du véhicule ne comprennent pas le numéro de téléphone d'un appareil portable de l'utilisateur ou une adresse de courrier électronique mobile de l'utilisateur, le numéro de téléphone et/ou l'adresse de courrier électronique peuvent être déterminés à l'aide des données lues par les moyens pour l'identification d'un véhicule garé sur une place de stationnement et des données pour l'identification du véhicule enregistrées dans le système de l'exploitant dans le cadre d'une inscription de l'utilisateur et qui comprennent aussi le numéro de téléphone et/ou l'adresse électronique, et dans lequel les moyens pour établir une communication avec un appareil portable de l'utilisateur ou un téléphone portable de l'utilisateur du véhicule transmettent à l'appareil portable ou au téléphone portable de l'utilisateur, à l'aide d'un message électronique ou d'un SMS, une combinaison de lettres et/ou de chiffres associée sans équivoque au véhicule et qui est saisie dans une caisse automatique pour afficher les droits de stationnement correspondant au temps de stationnement du véhicule, les droits pouvant ensuite être payés de la manière habituelle au moyen d'une carte Eurocard ou d'une carte de crédit ou en espèces.
